# EUROPÄISCHE PATENTSCHRIFT

(11) **EP 1 673 741 B1**
(45) Veröffentlichungstag und Bekanntmachung des Hinweises auf die Patenterteilung: **21.01.2009**
(21) Anmeldenummer: 04790000.6
(22) Anmeldetag: 12.10.2004
(51) Int. Cl.: G07F 7/06, B65G 45/00

(54) **RÜCKNAHMEAUTOMAT FÜR LEERGUTBEHÄLTER, REINIGUNGSMODUL UND VERFAHREN ZUM BETREIBEN DES RÜCKNAHMEAUTOMATEN**
AUTOMATIC RECYCLING DEVICE FOR EMPTY CONTAINERS CLEANING MODULE AND METHOD FOR OPERATION OF THE AUTOMATIC RECYCLING DEVICE
DISPOSITIF AUTOMATIQUE DE RECYCLAGE POUR CONTENANTS VIDES, MODULE DE NETTOYAGE ET PROCEDE POUR FAIRE FONCTIONNER CE DISPOSITIF

(30) Priorität: 14.10.2003 DE 10347565
(43) Veröffentlichungstag der Anmeldung: 28.06.2006
(73) Patentinhaber: Wincor Nixdorf International GmbH, 33106 Paderborn (DE)
(72) Erfinder: HECHT, Siegmar, 98693 Ilmenau (DE); LÖNING, Johann, 26122 Oldenburg (DE)
(86) Internationale Anmeldenummer: PCT/DE2004/002298
(87) Internationale Veröffentlichungsnummer: WO 2005/041136

(56) Entgegenhaltungen:
- EP-A- 1 136 399
- EP-A- 1 150 257
- WO-A-03/013991
- US-A- 6 135 267
- US-A1- 2001 010 606

## Beschreibung

Die vorliegende Erfindung betrifft ein Reinigungsmodul gemäß dem Oberbegriff des Anspruchs 1, sowie ein Verfahren zum Betreiben des Leergutrücknahmeautomaten in einem Reinigungsmodus.

Leergutrücknahmeautomaten sind beispielsweise aus folgenden Druckschriften bekannt: WO 93/25981, EP 0561148 W 1, DE 43 18 388, DE 44 43 406, DE 36 05 921, DE 196 13 099 A1, DE 37 15 815 A1, US 5,085,308, EP 0 612 046 A1, WO 93/03460, DE 93 21 439 U1, GB 1 552 927, DE-Gbm 73 12 603. Diese Automaten kommen hauptsächlich in großen Märken, Kaufhallen oder Getränkemärkten zum Einsatz und ermöglichen eine automatische Rücknahme von Leergutbehältern wie Flaschen, Dosen, Bechern, etc.

In den Rücknahmeautomaten sind Transportstrecken vorhanden, auf denen die Behälter durch den Automaten gefördert werden. Bei diesen Transportstrecken handelt es sich in aller Regel um Transportbänder.

Da die Leergutbehälter meistens Restflüssigkeit enthalten, die beim Handling im Rücknahmeautomaten austreten kann, kommt es nach einer gewissen Betriebsdauer zu starken Verschmutzungen der Transportstrecken, aber auch anderer Einrichtungen, die die Funktionstüchtigkeit des Automaten beeinträchtigen. Nach dem derzeitigen Stand der Technik werden die Rücknahmeautomaten daher in gewissen Zeitabständen manuell gereinigt. Das ist sehr aufwendig und unter den beengten Raumverhältnissen im Automaten auch schwierig, so dass die Qualität der Reinigung darunter leidet. Zudem kann es bei dieser Reinigungstätigkeit zu Beschädigungen von Einbauten des Automaten kommen.

In der US 6,135,267 wird eine Vorrichtung zur Reinigung eines Transportbandes beschrieben, die Reinigungsdüsen enthält, aus denen eine Reinigungsflüssigkeit austritt, die das Transportband benetzt. Diese Vorrichtung wird manuell auf das Transportband aufgelegt.

In der EP 1 136 399 wird eine Reinigungsvorrichtung für ein Transportband einer Lackiereinrichtung beschrieben. Diese Reinigungsvorrichtung ist stationär mit demTransportband verbunden. Das Transportband durchläuft diese Reinigungsvorrichtung, wird dort mit Lösemittel benetzt und mechanisch gereinigt.

In der US 2001/0010606 wird eine Reinigungskassette für einen Roboter mit einer Robotergreifhand beschrieben. Diese Reinigungskassette wird von der Robotergreifhand in einstellbaren Zeitintervallen aufgenommen, wodurch ein Reinigungsmittel an die Robotergreifhand gelangt, das Staub und Schmutz entfernt.

Aus der EP 1 150 257 A1 ist bereits ein Rücknahmeautomat für Leergutbehälter bekannt, der mindestens eine Eingabe-, eine Erkennungs- und eine Ausgabeeinheit sowie die Einheiten verbindende Transportstrecken aufweist. Mindestens eine dieser Einheiten und/oder mindestens eine der Transportstrecken ist mit Reinigungseinrichtungen zur Selbstreinigung ausgestattet. Damit ist eine optimale und effektive Reinigung des Rücknahmeautomaten möglich. Beschädigungen, wie bei manueller Reinigung möglich, werden durch diese Lösung ebenfalls vermieden. Zudem wird Arbeitszeit eingespart, da sich der Rücknahmeautomat sozusagen selbst reinigt. Bei diesem Rücknahmeautomaten ist die Reinigungsvorrichtung stationär eingebaut.

Zum Stand der Technik gehören ferner Förderbandreinigungsvorichtungen wie z.B. in US 5,355,992, US 5,613,594, US 5,372,243, US 5,649,616, US 6,244,423 B1, US 4,860,883, US 5,598,915 und US 4,960,200 beschrieben. Auch bei diesen Vorrichtungen handelt es sich um stationäre, d.h. um fest eingebaute Einrichtungen.

Aufgabe der vorliegenden Erfindung ist es, eine Lösung zur Verfügung zu stellen, die eine automatische bzw. halbautomatische Reinigung der mindestens einen Förderstrecke ohne den Einbau stationärer Reinigungsvorrichtungen ermöglicht.

Diese Aufgabe wird erfindungsgemäß mit einem Reinigungsmodul mit den Merkmalen des Anspruchs 1 und einem Verfahren zum Betreiben des Leergutrücknahmeautomaten mit den Merkmalen des Anspruchs 9 gelöst.

Bei der erfindungsgemäßen Lösung ist die Reinigungsvorrichtung nicht stationär in den Rücknahmeautomaten eingebaut, sondern sie ist ein separates Modul, welches wie das von dem Rücknahmeautomaten anzunehmende Leergut über seine Eingabeeinheit in diesen eingebbar ist.

Bei Eingabe des Reinigungsmoduls in den Rücknahmeautomaten läuft dieser in einem Reinigungsmodus. In diesem Modus werden Haltemittel des Automaten und/oder des Reinigungsmoduls aktiviert, so dass das Reinigungsmodul bei laufendem Transportband im Wesentlichen ortsfest auf diesem gehalten wird. Diese Haltemittel können beispielsweise mechanischer, elektromechanischer oder elektromagnetischer Art sein. Sie bewirken, dass das Reinigungsmodul auf dem laufenden Transportband nicht weiter gefördert wird.

Das Reinigungsmodul ist ein mit Reinigungsflüssigkeit gefüllter Hohlkörper, der auf der Transportfläche des Transportbandes mit mindestens einer Auflagefläche auflegbar ist. Seine mindestens eine Auflagefläche ist an die Form der Transportfläche des Transportbandes angepasst, so dass er mit seiner mindestens einen Auflagefläche im Wesentlichen flächig auf der Transportfläche aufliegt. Die Wandung des Reinigungsmoduls ist im Bereich seiner Auflagefläche(n) perforiert. Aus diesen Perforationen tritt das Reinigungsmedium aus und benetzt das Transportband. Aufgrund der Relativbewegung zwischen dem Transportband und dem Reinigungsmodul kommt es dabei zur Bildung von Schaum, der nicht nur die Transportoberfläche des Transportbandes benetzt, sondern auch die Umlenkrollen des Transportbandes und weitere Einrichtungen in Nähe des Transportbandes. Es hat sich gezeigt, dass diese Schaumbildung im Zusammenspiel mit der Wischwirkung zwischen der Transportoberfläche des Transportbandes und der Auflagefläche des Reinigungsmoduls einen guten Reinigungseffekt ergibt.

Die Reinigungswirkung wird wesentlich verbessert, wenn die mindestens eine Auflagefläche des Reinigungsmoduls außen eine die Reinigungsflüssigkeit aufnehmende und an die Transportfläche des Transportbandes abgebende Beschichtung aufweist. Dadurch erfolgt eine bessere Verteilung des Reinigungsmediums auf der Transportfläche des Transportbandes und die Schaumbildung wird intensiviert. Die Beschichtung kann z.B. aus einem Gewirk oder Gewebe aus Mikrofaser bestehen. Um eine ausreichende Benetzung des Gewebes zu erreichen, sind die Perforationen vorteilhafterweise als Durchbrüche ausgebildet, wobei diese Durchbrüche zweckmäßigerweise als Bohrungen gestaltet sind.

Der Reinigungsmodus des Rücknahmeautomaten kann manuell eingestellt werden oder aber sich automatisch einstellen. Für die automatische Einstellung des Reinigungsmodus werden die im Rücknahmeautomaten ohnehin vorhandenen Erkennungseinheiten für die rückzunehmenden Leergutbehälter genutzt. Dabei kann es sich beispielsweise um Barcodeleser oder Kameras handeln. Damit das Reinigungsmodul von den Erkennungseinheiten als solches erkannt werden kann, ist es daher mit Barcodes, Transpondern, Oberflächenprofilierungen etc. versehen. Insbesondere kann das Reinigungsmodul jedoch auch anhand seiner Formgebung von der Kamera erkannt werden. Wenn über die Erkennungseinheiten die Anwesenheit des Reinigungsmoduls im Automaten erkannt wird, werden über eine Steuereinheit die Haltemittel aktiviert, so dass ein Weitertransport des Reinigungsmodus auf dem Transportband für eine vorgebbare Zeit, trotz laufenden Transportbandes, nicht möglich ist. Das Reinigungsmodul kann jedoch auch Haltemittel wie einen Stift umfassen, der gegen ein im Automaten befindliches Blech anschlägt, so dass der Weitertransport des Reinigungsmoduls verhindert wird und die Transportbänder gereinigt werden können.

Weitere vorteilhafte Ausgestaltungen der Erfindung ergeben sich aus den weiteren Unteransprüchen.

Die Erfindung wird nachstehend anhand eines Ausführungsbeispiels näher erläutert. In der dazugehörigen Zeichnung zeigt:
- Fig. 1: einen Rücknahmeautomaten für Leergutbehälter mit einem in diesen eingebbaren Reinigungsmodul,
- Fig. 2: das Reinigungsmodul in einer ersten Ausführungsform, und
- Fig. 3: das Reinigungsmodul auf der Transportfläche eines Transportbandes des Rücknahmeautomaten aufliegend bei aktiviertem Haltemittel,
- Fig. 4: das Reinigungsmodul in einer zweiten Ausführungsform, und
- Fig. 5: eine Darstellung der einzelnen Komponenten des Reinigungsmoduls gemäß Fig. 4.

Der in Figur 1 gezeigte Rücknahmeautomat besitzt ein Gehäuse 1 mit einer Eingabeöffnung 2 über die zurückzunehmende Leergutbehälter, z.B. Flaschen oder Dosen, in den Rücknahmeautomaten eingebbar sind. Der Rücknahmeautomat besitzt ferner ein Bedienpult 3 mit einem Display 4, einem Bondrucker 5 und einer Bedientaste 6. Unterhalb der Eingabeöffnung 2 ist eine Rückgabeöffnung 7 vorgesehen, über die nicht angenommene Leergutbehälter an einen Kunden zurückgegeben werden.

In den Rücknahmeautomaten ist über die Eingabeöffnung 2 ein Reinigungsmodul 8 eingebbar, wie in Figur 1 angedeutet ist. Das Reinigungsmodul 8 ist in seiner ersten Ausführungsform ein Hohlkörper mit einer verschließbaren Einfüllöffnung 9 für eine Reinigungsflüssigkeit. Es besitzt zwei Auflageflächen 10, die zur Auflage auf die Transportflächen 11 eines Förderbandes 12 bestimmt sind. Das Förderband 12 ist im Rücknahmeautomaten angeordnet und dient normalerweise dem Transport von eingegebenen Leergutbehältern. Es ist in diesem Falle aus zwei schräg zueinander gestellten Förderbändern gebildet, wodurch eine V-förmige Fördernut gebildet ist. Die Auflageflächen 10 des Reinigungsmoduls sind an diese V-Form der Transportflächen des Transportbandes 12 angepasst. Sie liegen flächig auf dem Transportflächen 11 auf, wie am besten aus Figur 3 hervorgeht. Natürlich kann das Reinigungsmodul 8 auch mit anderen Auflageflächen 10 bzw. einher anderen Auflagefläche 10 in Anpassung an die jeweilige Form der . Transportfläche 11 des Transportbandes 12 hergestellt werden.

Die Auflageflächen 10 des Reinigungsmoduls 8 sind mit einem Mikrofasergewebe bzw. -gewirk 13 beschichtet. Unterhalb dieser Beschichtung ist die Wandung des Reinigungsmoduls 8 perforiert. Diese Perforationen, die aus der Darstellung nicht ersichtlich sind, sind im vordern bzw. oberen Bereich des Reinigungsmoduls 8, d.h. in dem der Einfüllöffnung 9 nahe liegenden Bereich der Auflageflächen 10 angeordnet. Diese Anordnung der Perforationen ist erforderlich, damit die Reinigungsflüssigkeit bei stehender Aufbewahrung des Reinigungsmoduls 8 nicht aus diesem ausläuft. Dabei versteht es sich, dass das Maximalniveau der Reinigungsflüssigkeit im Reinigungsmodul 8 bei stehender Lagerung unterhalb der Perforation liegt.

Zum Reinigen der Förderstrecke bzw. Förderstrecken des Rücknahmeautomaten wird dieser in den Reinigungsmodus geschaltet. Das kann manuell geschehen, z.B. in dem ein für die Kunden nicht zugänglicher Bedienknopf betätigt wird. Bei Betätigung dieses Bedienknopfes fährt ein Riegel 14 in den Förderweg des Transportbandes 12, der z.B. durch eine Linearantrieb 15 in diese Position bewegt wird, wie aus Figur 3 hervorgeht. Das über die Eingabeöffnung 2 eingegebene Reinigungsmodul 8 läuft dann, gefördert durch das in Richtung der Pfeile 16 laufende Transportband 12, gegen den Riegel 14, so dass das Reinigungsmodul ortsfest auf dem Transportband 12 zum Halt kommt, welches unter dem Reinigungsmodul 8 durchläuft. Dadurch gibt es einen Wischkontakt zwischen den Auflageflächen 10 des Reinigungsmoduls 8 und den Transportflächen 11 des Transportbandes 12. Gleichzeitig tritt Reinigungsflüssigkeit durch die Perforationen aus dem Reinigungsmodul 8 aus, welche durch die Mikrofaserbeschichtung 13 verteilt wird. Aufgrund des Wischkontaktes kommt es zur Schaumbildung. Der Schaum wird durch das Transportband 12 weitergefördert, so dass er nicht nur die Transportflächen 11 des Transportbandes 12 bedeckt, sondern auch dessen Unterseiten sowie die Umlenkrollen 17. Die Reinigung der Förderstrecke wird solange fortgeführt, bis der gewünschte Reinigungseffekt erreicht ist. Die Reinigungszeit kann z.B. durch eine Zeitschaltung voreingestellt werden. Nach Ablauf dieser Reinigungszeit fährt der Linearantrieb 15 den Riegel 14 aus dem Förderweg des Transportbandes 12, so dass das Reinigungsmodul 8 aus dem Rücknahmeautomaten oder aber auf ein sich anschließendes Transportband 12 gefördert wird. Im letzteren Falle ist in den Förderwege des sich anschließenden Transportbandes 12 ebenfalls ein Riegel 14 eingefahren, der dann das Reinigungsmodul 8 auf diesem Transportband 12 ortsfest hält. Es spielen sich dann die gleichen Vorgänge ab, wie vorstehend geschildert. Nach Ablauf der voreingestellten Reinigungszeit wird dann der Riegel 14 aus dem Förderweg des Transportbandes 12 gebracht und das Reinigungsmodul 8 über einen Aufsteller senkrecht auf einem Leergut-Sammeltisch abgestellt.

Anstelle eines manuellen Schaltens des Rücknahmeautomaten in den Reinigungsmodus kann diese Einstellung auch automatisch erfolgen. Dazu wird die in den Automaten ohnehin schon integrierte Erkennungseinheit genutzt. Zur Auslösung des automatischen Reinigungsmodus wird das Reinigungsmodul 8 in die Eingabeöffnung 2 des Rücknahmeautomaten 1 eingegeben. Das Transportband 12 fördert dann das Reinigungsmodul 8 zur Erkennungseinheit 18. Über die Erkennungseinheit 18 erkennt das System selbsttätig, ob es sich bei dem eingegebenen Gegenstand um ein Reinigungsmodul 8 oder aber um einen Leergutbehälter handelt. Diese Erkennung kann beispielsweise über einen Barcodeleser 18.1 erfolgen, der auf dem Reinigungsmodul 8 angebrachte Barcodes 19 dedektiert oder aber durch eine Kamera 18.2, über die besondere Merkmale, z.B. eine spezifische Aussparung 20 des Reinigungsmoduls 8 dedektiert werden. Wenn das System den eingegebenen Gegenstand als Reinigungsmodul 8 erkannt hat, wird beispielsweise wieder der Riegel 14 ausgefahren, wobei das Transportband 12 weiter läuft.

Anstelle des Riegels 14 kann als Haltemittel für das Reinigungsmodul 8 auch ein Elektromagnet 21 unterhalb des Transportbandes 12 vorgesehen werden. Dieser Elektromagnet 21 ist in Figur 2 durch eine Spule angedeutet. In diesem Falle ist in dem Reinigungsmodul 8 ein magnetischer Körper 22 angeordnet, wie aus Figur 2 hervorgeht, in der zur Sichtbarmachung des magnetischen Körpers 22 die Oberseite des Reinigungsmoduls 8 entsprechend aufgebrochen dargestellt ist. Das ortsfeste Halten des Reinigungsmoduls 8 über einen Elektromagneten 21 kann natürlich auch bei dem manuell gestarteten Reinigungsmodus vorgesehen werden.

In den Fig. 4 und 5 ist eine zweite Ausführungsform eines Reinigungsmoduls 8 dargestellt. Das Reinigungsmodul 8 besteht aus einem wannenförmig ausgebildeten Unterteil 23 und einem als Deckel ausgebildeten Oberteil 24. Das Unterteil 23 und das Oberteil 24 sind formschlüssig miteinander verbindbar. Das Unterteil 23 weist an den Auflageflächen 10 als Bohrungen ausgebildete Durchbrüche 25 auf. Die Auflageflächen 10 sind wiederum an die V-Form der Transportflächen 11 des Transportbandes angepasst. Die Auflageflächen 10 sind mit einem Mikrofasergewebe 13 beschichtet. Die Reinigungsflüssigkeit wird in das Reinigungsmodul 8 durch eine separate Flasche 26 eingefüllt, die in eine im Oberteil 24 vorgesehene, der Kontur der Flasche 26 angepasste Aussparung 27 einlegbar ist, wie aus der Draufsichtdarstellung des Oberteils 24 gemäß Fig. 5 und aus Fig. 4 hervorgeht. Die Flasche 26 liegt nicht direkt auf dem Boden 30 des Oberteils 24 auf, sondern ist von diesem beabstandet. Dafür sorgen Abstandsleisten 31, die vom Boden 30 aufragen und auf denen die Flasche 26 mit ihren Längsseiten aufliegt. Die Abstandsleisten 31 sind als Schrägen ausgeführt, so dass die Flasche 26 schräg liegt, und bei geöffnetem Deckel 26.1 die Reinigungsflüssigkeit auslaufen kann. Sie gelangt zunächst durch eine im Boden 30 des Oberteils 24 vorgesehene Öffnung 32 in das Unterteil 23 und von dort durch die Durchbrüche 25 in die Mikrofaserbeschichtung 13. Die Flasche 26 kann noch durch einen zusätzlichen Klemmbügel 28 gesichert werden, der mit seinen Rändern in im Unterteil 23 vorgesehene Längsnuten 33 eingeschoben wird und von oben auf der Flasche 26 aufliegt.

Das Reinigungsmodul 8 wird in dieser Ausführungsform erst vor dem Reinigungseinsatz mit der Flüssigkeit befüllt, indem die geöffnete Flasche 26 eingelegt wird, so dass durch die Durchbrüche 25 eine schnelle und wirksame Benetzung des Mikrofasergewebes 13 mit der Reinigungsflüssigkeit gewährleistet werden kann. Da das Reinigungsmodul 8 nicht mit eingefüllter Reinigungsflüssigkeit gelagert wird, bzw. mit eingelegter, geschlossener Flasche 26, besteht die Gefahr des Auslaufens von Reinigungsflüssigkeit aus den Durchbrüchen 25 während der Lagerung des Reinigungsmoduls 8 nicht.

Zum Reinigen der Förderstrecke des Rücknahmeautomaten wird das Reinigungsmodul 8 in den Rücknahmeautomaten eingegeben. Die Kamera 18.2 erkennt die Kontur des Reinigungsmodul 8 und kann daher automatisch in den Reinigungsmodus des Automaten schalten. Das Reinigungsmodul 8 ist mit einem Haltestift 29 ausgestattet, der beim Transport des Reinigungsmoduls 8 auf den Förderbändern 12 gegen einen im Rücknahmeautomaten angeordneten Anschlag, der beispielsweise als Abdeckblech ausgebildet ist, fährt und damit den Weitertransport des Moduls 8 blockiert. Da das Transportband 12 weiterläuft, wird wie im ersten Ausführungsbeispiel durch den Wischkontakt zwischen der Mikrofaserbeschichtung 13 und den Transportflächen 11 des Transportbandes 12 eine Reinigungswirkung erzeugt. Durch die vergrößerten Perforationen 25 kann die Reinigungsflüssigkeit schneller aus dem Modul 8 austreten und das Mikrofasergewebe 13 benetzen, so dass insgesamt das Transportband 12 effizienter mit der Reinigungsflüssigkeit eingeschäumt werden kann. Dies führt zu einer kürzeren Reinigungszeit und zu einer verbesserten Reinigung des Transportbandes 12.

## Patentansprüche

1. Reinigungsmodul für Leergutrücknahmeautomaten, bestehend aus einem mit Reinigungsflüssigkeit gefüllten Hohlkörper, der auf die Transportfläche (11) des Transportbandes (12) des Leergutrücknahmeautomaten mit mindestens einer Auflagefläche (10) auflegbar ist und dessen Wandung im Bereich der Auflagefläche (n) (10) zum Austritt der Reinigungsflüssigkeit perforiert ist, **dadurch gekennzeichnet, dass**
- es über die Eingabeeinheit (2) in den Leergutrücknahmeautomaten eingebbar und durch das mindestens eine Transportband (12) durch den Automaten förderbar ist,
- und Haltemittel aufweist, die in wirkaktion mit dem mit dem leergtrücknahureautomaten, das Reinigungsmodul (8) bei eingeschaltetem Transportband (12) im Wesentlichen ortsfest auf dem Transportband (12) halten, wobei das Transportband (12) unter dem Reinigungsmadul (8) durchläuft.

2. Reinigungsmodul nach Anspruch 1, **dadurch gekennzeichnet, dass** es als Haltemittel einen Haltestift (29) aufweist, der gegen einen Anschlag im Leergutrücknahmeautomat geführt wird.

3. Reinigungsmodul nach Anspruch 1, **dadurch gekennzeichnet, dass** es als Haltemittel einen integrierten magnetischen Körper (22) aufweist, der in Wirkaktion mit einem im Leergutrücknahmeautomaten angeordneten Elektromagneten (21) tritt.

4. Reinigungsmodul nach Anspruch 1, **dadurch gekennzeichnet, dass** die Auflagefläche(n) (10) an die Form der Transportflächen (11) des Transportbandes (12) angepasst ist/sind.

5. Reinigungsmodul nach einem der vorstehenden Ansprüche 1 bis 4, **dadurch gekennzeichnet, dass** die mindestens eine Auflagefläche (10) mit einer die Reinigungsflüssigkeit aufnehmenden und an die Transportfläche (11) des Transportbandes (12) abgebende Beschichtung (13) versehen ist.

6. Reinigungsmodul nach Anspruch 5, **dadurch gekennzeichnet, dass** die Beschichtung seiner Auflagefläche (n) (10) aus einem Mikrofasergewebe bzw. -gewirk (13) besteht.

7. Reinigungsmodul nach einem der vorhergehenden Ansprüche, **dadurch gekennzeichnet, dass** das Reinigungsmodul (8) zweiteilig in der Form ausgebildet ist, dass es aus einem wannenförmigen Unterteil (23) und einem als Deckel ausgeformtem Oberteil (24) besteht.

8. Reinigungsmodul nach einem der vorhergehenden Ansprüche, **dadurch gekennzeichnet, dass** die Reinigungsflüssigkeit mittels einer Flasche (26) in das Reinigungsmodul (8) einfüllbar ist, wobei die Flasche (26) in eine im Oberteil (24) vorgesehene, der Kontur der Flasche (26) angepasste Aussparung (27) einlegbar ist.

9. Verfahren zum Betreiben eines Rücknahmeautomaten unter Verwendung eines Reinigungsmoduls nach einem der Ansprüche 1 bis 8, **dadurch gekennzeichnet, dass** der Rücknahmeautomat in einen Reinigungsmodus fahrbar ist, in dem das Reinigungsmodul (8) über die Eingabeeinheit (2) in den Rücknahmeautomaten eingegeben wird, und die Haltemittel (14, 21, 22, 29) für den im Wesentlichen ortsfesten Halt des Reinigungsmoduls (8) auf dem laufenden Transportband (12) aktiviert werden.

10. Verfahren nach Anspruch 9, **dadurch gekennzeichnet, dass** der Reinigungsmodus manuell eingeschaltet wird.

11. Verfahren nach Anspruch 9, **dadurch gekennzeichnet, dass** sich der Reinigungsmodus automatisch einstellt, indem das in den Auto-maten eingegebene Reinigungsmodul (8) über die Erkennungseinheit (18) des Rücknahmeautomaten erkannt wird.

12. Verfahren nach einem der Ansprüche 9 bis 11, **dadurch gekennzeichnet, dass** das Reinigungsmodul (8) nach dem Durchlaufen des Rücknahmeautomaten über einen Aufsteller senkrecht auf einer Leergut-Sammelfläche abgestellt wird.

## Claims

1. Cleaning module for machines for collecting empty containers, comprising a hollow body which is filled with cleaning fluid, which can be placed on the transporting surface (11) of the transporting belt (12) of the collecting machine by way of at least one bearing surface (10) and of which the wall in the region of the bearing surface(s) (10) is perforated in order for the cleaning fluid to pass out, **characterized in that**
- it can be introduced into the collecting machine via the introduction unit (2) and can be conveyed through the machine by the at least one transporting belt (12),
- and has retaining means which, interacting with the collecting machine, retain the cleaning module (8) in an essentially stationary manner on the transporting belt (12) when the transporting belt (12) is switched on, the transporting belt (12) passing beneath the cleaning module (8).

2. Cleaning module according to Claim 1, **characterized in that,** as retaining means, it has a retaining pin (29) which is guided against a stop in the collecting machine.

3. Cleaning module according to Claim 1, **characterized in that**, as retaining means, it has an integrated magnetic body (22) which interacts with an electromagnet (21) arranged in the collecting machine.

4. Cleaning module according to Claim 1, **characterized in that** the bearing surface(s) (10) is/are adapted to the shape of the transporting surfaces (11) of the transporting belt (12).

5. Cleaning module according to one of the preceding claims, Claims 1 to 4, **characterized in that** the at least one bearing surface (10) is provided with a coating (13) which absorbs the cleaning fluid and discharges it onto the transporting surface (11) of the transporting belt (12).

6. Cleaning module according to Claim 5, **characterized in that** the coating of its bearing surface(s) (n) (10) consists of a woven or knitted microfibre fabric (13).

7. Cleaning module according to one of the preceding claims, **characterized in that** the cleaning module (8) is designed in two parts such that it comprises a trough-like bottom part (23) and a top part (24) in the form of a cover.

8. Cleaning module according to one of the preceding claims, **characterized in that** the cleaning fluid can be introduced into the cleaning module (8) by means of a bottle (26), it being possible for the bottle (26) to be positioned in a recess (27) which is provided in the top part (24) and is adapted to the contour of the bottle (26).

9. Method of operating a collecting machine using a cleaning module according to one of Claims 1 to 8, **characterized in that** the collecting machine can be set to a cleaning mode, the cleaning module (8) being introduced into the collecting machine via the introduction unit (2), and the retaining means (14, 21, 22, 29) are activated in order for the cleaning module (8) to be retained in an essentially stationary manner on the moving transporting belt (12).

10. Method according to Claim 9, **characterized in that** the cleaning mode is switched on manually.

11. Method according to Claim 9, **characterized in that** the cleaning mode sets automatically by virtue of the cleaning module (8), which is introduced into the machine, being recognized via the recognition unit (18) of the collecting machine.

12. Method according to one of Claims 9 to 11, **characterized in that**, once it has passed through the collecting machine, the cleaning module (8) is set down vertically, via a positioning means, on an emptycontainer-collecting surface.

## Revendications

1. Module de *nettoyage de dispositifs automatiques de recyclage de produits vides, constitué d'un corps creux qui est empli d'un liquide de nettoyage, qui peut être mis sur la surface (11) transporteuse de la bande (12) transporteuse du dispositif automatique de recyclage de produits vides pour au moins une surface (10) de dépôt et dont la paroi est, dans la partie de la ou des surfaces (10) de dépôt, perforée pour la sortie du liquide de nettoyage **caractérisé en ce que**
- il peut être entré par l'unité (2) d'entrée dans le dispositif automatique de recyclage de produits vides et être transporté dans le dispositif automatique par la au moins une bande (12) transporteuse,
- et il a un moyen de maintien qui, en coopération avec le dispositif automatique de recyclage de produits vides, maintient le module (8) de nettoyage, lorsque la bande (12) transporteuse est branchée sensiblement à poste fixe sur la bande (12) transporteuse, la bande (12) transporteuse passant sous le module (8) de nettoyage.

2. Module de nettoyage suivant la revendication 1, **caractérisé en ce qu'**il a, comme moyen de maintien, une broche (29) de maintien qui est guidée contre une butée dans le dispositif automatique de recyclage de produits vides.

3. Module de nettoyage suivant la revendication 1, **caractérisé en ce qu'**il a, comme moyen de maintien, une pièce (22) magnétique intégrée qui entre en coopération avec un électroaimant (21) disposé dans le dispositif automatique de recyclage de produits vides.

4. Module de nettoyage suivant la revendication 1, **caractérisé en ce que** la ou les surfaces (10) de dépôt est/sont adaptées à la forme des surfaces (11) transporteuse de la bande (12) transporteuse.

5. Module de nettoyage suivant l'une des revendications 1 à 4 précédentes, **caractérisé en ce qu'**au moins une surface (10) de dépôt est pourvue d'un revêtement (13) absorbant le liquide de nettoyage et le cédant à la surface (11) transporteuse de la bande (12) transporteuse.

6. Module de nettoyage suivant la revendication 5, **caractérisé en ce que** le revêtement de sa ou ses surfaces (10) de dépôt est constitué d'un tissu ou d'un tricot (13) de microfibres.

7. Module de nettoyage suivant l'une des revendications précédentes, **caractérisé en ce que** le module (8) de nettoyage est constitué sous une forme en deux parties, **en ce qu'**il est constitué d'une partie (23) inférieure en forme de cuvette et d'une partie (24) supérieure en forme de couvercle.

8. Module de nettoyage suivant l'une des revendications précédentes, **caractérisé en ce que** le module (8) de nettoyage peut être rempli du liquide de nettoyage au moyen d'une bouteille (26), la bouteille (26) pouvant être mise dans un évidement (27) prévu dans la partie (24) supérieure et adapté au contour de la bouteille (26).

9. Procédé pour faire fonctionner un dispositif automatique de recyclage en utilisant un module de nettoyage suivant l'une des revendications 1 à 8, **caractérisé en ce que** le dispositif automatique de recyclage peut être déplacé dans un mode de nettoyage en faisant entrer le module (8) de nettoyage par l'unité (2) d'entrée dans le dispositif automatique de recyclage et en activant le moyen (14, 21, 22, 29) de maintien pour maintenir, sensiblement à un poste fixe, le module (8) de nettoyage sur la bande (12) transporteuse en déplacement.

10. Procédé suivant la revendication 9, **caractérisé en ce que** le mode de nettoyage peut être branché manuellement.

11. Procédé suivant la revendication 9, **caractérisé en ce que** le mode de nettoyage s'établit automatiquement en détectant le module (8) de nettoyage entré dans le dispositif automatique par l'unité (18) de détection du dispositif automatique de recyclage.

12. Procédé suivant l'une des revendications 9 à 11, **caractérisé en ce que** le module (8) de nettoyage est mis, après la traversée du dispositif automatique de recyclage, par un dispositif de dressage, verticalement sur une surface collectrice de produits vides.
